# EUROPÄISCHE PATENTSCHRIFT

(11) **EP 0 629 351 B1**
(45) Veröffentlichungstag und Bekanntmachung des Hinweises auf die Patenterteilung: **08.09.1999**
(21) Anmeldenummer: 94108588.8
(22) Anmeldetag: 04.06.1994
(51) Int. Cl.: A24B 3/18, A24B 3/08, F26B 17/20

(54) **Vorrichtung zum Behandeln von Tabak**
Device for the treatment of tobacco
Dispositif pour le traitement du tabac

(30) Priorität: 17.06.1993 DE 4320013
(43) Veröffentlichungstag der Anmeldung: 21.12.1994
(73) Patentinhaber: Hauni Maschinenbau Aktiengesellschaft, 21033 Hamburg (DE)
(72) Erfinder: Malecki, Michael, D-22525 Hamburg (DE); Lasch, Manfred, D-22299 Hamburg (DE)

(56) Entgegenhaltungen:
- EP-A- 0 215 593
- EP-A- 0 357 919
- WO-A-91/00696
- BE-A- 845 021
- DE-A- 3 117 023
- DE-C- 152 703
- DE-C- 585 041
- DE-C- 616 821
- US-A- 2 484 070
- US-A- 3 889 391

## Beschreibung

Die Erfindung betrifft eine Vorrichtung zum Behandeln von Tabak, insbesondere von Schnittabak, mit einem Behälter, mit einer drehenden Mitnehmeranordnung, die einzelne Förderflächen aufweist, die mit einem Drehkörper verbunden sind, und mit Einlässen für Dampf und/oder Luft.
Zur Behandlung von Tabak zum Lösen aneinanderhaftender Teile und/oder Expandieren des Tabaks kann das sogenannte Vibro-Wirbelschichtverfahren engesetzt werden, bei dem der Tabak in Schwingförderern gefördert wird, während von unten Dampf und/oder Luft eingeblasen wird, so daß der Tabak in einer Vibro-Wirbelschicht gehalten wird, in der er in einem sehr intensiven Konditionsaustausch mit dem behandelnden Medium steht bzw. intensiven Lösekräften unterworfen wird. Es ist außerdem bekannt, in rotierende den Tabak fördernde Trommeln zum Lösen oder Expandieren Dampf einzublasen.

Durch die EP-A-0 215 593 ist zum Konditionieren von Tabak ein stationärer trogförmiger Behälter bekanntgeworden. Darin läuft ein Rührwerk um, das Schaufeln aufweist, die sich jeweils radial von einer zentralen Welle bis zu den Trogwänden und axial durch die gesamte Troglänge erstrecken. Die Schaufeln haben somit die Form von umlaufenden Wänden, die teilweise im Zusammenwirken mit den Troginnenwänden Tabakteilmengen abschließen.
Die BE-A-845021 zeigt eine Kühleinrichtung für Tabak, bei der eine äußere Hülle zwei gegenläufig drehende ineinander angeordnete Trommeln umgibt. Beide Trommeln weisen Schaufeln auf, die sich axial, also in Längsrichtung, durch die gesamte Kühleinrichtung erstrecken. Der Tabak wird von Taschen, die von den Schaufeln einer der umlaufenden Trommeln gebildet werden, mitgenommen und nach Ausführen eines bestimmten Förderweges an Taschen der anderen Trommel übergeben. Von den zuletzt genannten Taschen wird der Tabak ebenfalls mitgenommen und nach Ausführen eines bestimmten Förderweges an Taschen der zuerst genannten Trommel übergeben usw.

Die der Erfindung zugrundeliegende Aufgabe besteht in einer weiteren Möglichkeit zum Behandeln von Tabak zwecks Expandierens und/oder Lösens/Mischens in einer Vorrichtung gemäß der eingangs genannten Art.
Die Lösung gemäß der Erfindung besteht darin, daß der Behälter als Trommel ausgebildet ist, mit deren Innenwand der Tabak während seiner Förderung in Verbindung steht, und daß die Förderflächen in Achsrichtung gesehen als voneinander getrennte Einzelflächen ausgebildet sind.

Weitere Ausgestaltungen der Erfindung sind den Unteransprüchen zu entnehmen.

Der mit der Erfindung verbundene Vorteil besteht in einer relativ einfachen Konstruktion der Vorrichtung, in der der Tabak trotzdem intensiv behandelt werden kann.

Die Erfindung wird anhand von Ausführungsbeispielen näher erläutert.

Es zeigen:
- Figur 1: eine doppelwandige Trommel mit einer den Tabak konstant in einer Richtung fördernden Mitnehmeranordnung,
- Figur 2: einen Schnitt nach Linie A-A in Figur 1,
- Figur 3: einen Ausschnitt einer Trommel mit einer Mitnehmeranordnung, die den Tabak teilweise verlangsamt oder entgegen der Hauptförderrichtung fördert,
- Figur 4: eine senkrecht zur Förderrichtung des Tabaks und in die Mitte einer einwandigen Trommel gerichtete Düse,
- Figur 5: eine gegen die Förderrichtung des Tabaks gerichtete Düse.

In den Figuren 1 und 2 ist mit 1 ein Behälter in Form einer Trommel 2 bezeichnet, die in dem Beispiel stationär auf Stützen 3 und 4 gelagert ist. Sie kann aber auch drehbar gelagert und durch einen nicht dargestellten Antrieb zu einer Rotationsbewegung angetrieben sein. In der Mitte der Trommel 2 angeordnet und dreh bar gelagert ist eine Mitnehmeranordnung 6, die einzelne voneinander getrennte schaufelartige Förderflächen 7 aufweist, die mittels Verbindungsstreben 8 an einem Dreh kürper 9 in Form einer von einem Elektromotor 11 angetriebenen Welle 12 befestigt sind. Die Förderflächen 7 sind in einem Winkel zwischen 20° und 60°, bezogen auf eine Fläche senkrecht zur Drehachse der Welle 12 (also z. B. der Schnittfläche A-A in Figur 1) angeordnet. In der Figur sind die Förderflächen, zumindest annähernd, Teile eines Wendelförderers. Sie können leicht gekrümmt, aber auch eben sein. In dem Beispiel der Figur 1 sind alle Förderflächen 7 so angeordnet, daß sie in Richtung (Pfeil 15) der Drehachse fördern, so daß die durch den Tabakeinlaß 14 zugeführten Tabakteilchen einer zumindest annähernd konstanten Förderung unterworfen werden, bis sie die Trommel 2 am Tabakauslaß 16 verlassen.
Dem Tabakeinlaß 14 wird der Tabak über ein Förderband 17 zugefördert, der auf einer Rutsche 18 in die Trommel 2 gelangt. Ein Abzug für die Brüden mit Ventilator 21 ist mit 19 bezeichnet. Der Tabakauslaß 16 weist ebenfalls einen Abzug 22 mit Ventilator 23 auf. Von dem Tabakauslaß 16 gelangt der Tabak auf ein Abförderband 24.
Die Trommel 2 ist zumindest in ihrem unteren Bereich U doppelwandig ausgebildet. Eine innere Trommelwand 26 und eine äußere Trommelwand 27 schließen einen Hohlraum 28 ein, der über eine Leitung 29 mit einem Dampferzeuger 31 in Verbindung steht. Der in den Hohlraum 28 strömende Dampf, z. B. Sattdampf mit einem Druck zwischen 1,5 und 10 bar absolut, strömt durch Einlässe 32 in das Innere der Trommel 2, wo er den von der Mitnehmeranordnung 6 geförderten Tabak intensiv verwirbelt. Dabei werden verklumpte Tabakteilchen voneinander gelöst; sie können durch die schnelle Erwärmung auch expandieren. Eine Expansion kann auch erwünscht sein bei an sich schon ausreichend voneinander getrennten Tabakteilchen. Schließlich ist es auch möglich, mit der Vorrichtung gemäß der Erfindung Tabakteile unterschiedlicher Sorten, Beschaffenheit oder Konditionen miteinander zu mischen. Der zugeführte Tabak kann Schnittabak aus reinem Tabakblattmaterial oder aus Rippen sein; er kann auch aus großen Blättern oder aus größeren Rippenstücken bestehen.
Zum Lösen von Tabakteilchen voneinander oder zum Mischen kann auch Luft unter Druck durch die Einlässe 32 in das Trommelinnere geblasen werden, wozu der Dampferzeuger 31 durch eine Druckluftquelle ersetzt wird. Es kann auch, insbesondere zum Lösen der Tabakteilchen voneinander oder zum Mischen, ein Gemisch von Druckluft und Dampf zugeführt werden. In dem oberen Bereich 0 der Trommel 2 kann ebenfalls ein von zwei Wänden 34, 36 gebildeter Hohlraum 37 vorhanden sein, dem Dampf, z. B. von der für den unteren Bereich U geschilderten Kondition, von einem Dampferzeuger 38 durch eine Leitung 39 zuleitbar ist. Dieser Dampf kann dann ebenfalls durch Einlässe 41 in das Trommelinnere strömen, wo er das Lösen und/oder Expandieren der Tabakteilchen unterstützt. Der Druck des Dampfes im oberen Bereich kann auch geringer sein als im unteren Bereich. Zusätzlich zum Dampf oder alternativ dazu kann zum Verbessern des Lösens/Mischens von Tabakteilchen Luft eingeblasen werden.
Anstatt in dem oberen Bereich 0 der Trommel 2 Dampf in das Trommelinnere strömen zu lassen, kann die Dampfzufuhr in den Hohlraum 37 allein dazu dienen, den oberen Trommelbereich 0 zu erwärmen. In diesem Fall sind keine Einlässe 41 in der inneren Wand 34 vorgesehen.
Über der Trommel 2 befindet sich ein sogenannter Düsenstock 44 zum Zuführen von heißem Reinigungswasser, der Düsen 46 aufweist, die parallel mit einer gemeinsamen Leitung 47 verbunden sind. Die Leitung 47 steht über Leitung 48 mit einem Heißwassererzeuger 49 in Verbindung. Der Düsenstock 44 dient zum Zuführen von heißem Reinigungswasser bei leerer Trommel 2 zwecks Reinigung der Trommelinnenwände.

Figur 3 zeigt eine Variante der Erfindung anhand eines Ausschnittes der Trommel 2.
Dabei entsprechen die Förderflächen 7a, die mittels Streben 8 an der Welle 12 befestigt sind, den Förderflächen 7 in den Figuren 1 und 2, während die Förderflächen 7b in einem solchen Winkel zu einer Ebene senkrecht zur Förderrichtung 15 angestellt sind, daß sie den Tabak in einem geringeren Umfang fördern als die Förderflächen 7a oder sogar in entgegengesetzter Richtung. Dies bewirkt, daß sich die Durchlaufzeit und damit die Verweildauer des Tabaks in der Trommel erhöht. Das Einblasen von Luft oder Dampf, das Beheizen und die Zufuhr von Reinigungswasser kann wie bei den Figuren 1 und 2 erfolgen.

Figur 4 zeigt einen Ausschnitt einer einwandigen Trommel 2 mit Düsen 50 in der Trommelwand 26 zum Einblasen von Luft und/oder Dampf, zu deren Zufuhr die Leitung 45 dient. Die Düsen 50, von denen nur eine dargestellt ist, sind vorteilhaft in den Mittenbereich der Trommel 2 gerichtet. Das Einblasen von Luft und/oder Dampf, das Beheizen und die Zufuhr von Reinigungswasser kann wie bei den Figuren 1 und 2 beschrieben, erfolgen.

Figur 5 zeigt eine Variante gemäß Figur 4 mit geneigten Düsen 50. In dem Beispiel sind die Düsen entgegen der Förderrichtung 15 des Tabaks durch die Trommel 2 geneigt, wodurch sich die Verweilzeit des Tabaks erhöht.
Die Düsen können jedoch auch in Förderrichtung des Tabaks durch die Trommel geneigt sein.

## Patentansprüche

1. Vorrichtung zum Behandeln von Tabak, insbesondere von Schnittabak, mit einem Behälter (1, 2), mit einer drehenden Mitnehmeranordnung (6), die einzelne Förderflächen (7) aufweist, die mit einem Drehkörper (9, 12) verbunden sind, und mit Einlässen (32, 41) für Dampf und/oder Luft, dadurch gekennzeichnet, daß der Behälter als Trommel (2) ausgebildet ist, mit deren Innenwand der Tabak während seiner Förderung in Verbindung steht, und daß die Förderflächen in Achsrichtung gesehen als voneinander getrennte Einzelflächen ausgebildet sind.

2. Vorrichtung nach Anspruch 1, dadurch gekennzeichnet, daß der Drehkörper als drehende Welle (12) ausgebildet ist.

3. Vorrichtung nach Anspruch 1 und/oder 2, dadurch gekennzeichnet, daß die Trommel (2) stationär angeordnet ist.

4. Vorrichtung nach einem oder mehreren der vorhergehenden Ansprüche, dadurch gekennzeichnet, daß die Förderflächen (7) zwischen 20° und 60° betragende Winkel mit Ebenen senkrecht zur Drehachse der Mitnehmeranordnung (6) einschließen.

5. Vorrichtung nach Anspruch 4, dadurch gekennzeichnet, daß die Winkel von Förderflächen (7a, 7b) unterschiedlich sind.

6. Vorrichtung nach einem oder mehreren der vorhergehenden Ansprüche, dadurch gekennzeichnet, daß die Förderflächen (7) zumindest annähernd, Teile eines Wendelförderers darstellen.

7. Vorrichtung nach einem oder mehreren der vorhergehenden Ansprüche, dadurch gekennzeichnet, daß sich die Einlässe (32) für Dampf und/oder Luft im unteren Bereich (U) der Trommel (2) befinden.

8. Vorrichtung nach Anspruch 7, gekennzeichnet durch eine von dem Dampf und/oder der Luft gebildete Wirbelschicht in der Trommel.

9. Vorrichtung nach Anspruch 7 oder 8, dadurch gekennzeichnet, daß zusätzliche Einlässe (41) im oberen Bereich (0) der Trommel (2) vorgesehen sind.

10. Vorrichtung nach Anspruch 7 oder 8, dadurch gekennzeichnet, daß die Trommel (2) im oberen Bereich (0) beheizt ist.

11. Vorrichtung nach einem oder mehreren der vorhergehenden Ansprüche, dadurch gekennzeichnet, daß die Trommel (2) doppelwandig ausgebildet ist, daß dem Raum (28) zwischen den Trommelwänden (26, 27) der Dampf und/oder die Luft zuführbar ist, und daß in der inneren Trommelwand Durchlässe (32) vorgesehen sind.

12. Vorrichtung nach einem oder mehreren der vorhergehenden Ansprüche, dadurch gekennzeichnet, daß in der Trommelwand (26) Düsen (50) zum Zuleiten des Dampfes und/oder der Luft vorgesehen sind.

13. Vorrichtung nach Anspruch 12, dadurch gekennzeichnet, daß die Düsen (50) zur Achse der drehenden Mitnehmeranordnung (6) gerichtet sind.

14. Vorrichtung nach Anspruch 12 und/oder 13, dadurch gekennzeichnet, daß die Düsen (50) entgegen der Förderrichtung (15) der drehenden Mitnehmeranordnung (6) gerichtet sind.

15. Vorrichtung nach Anspruch 12 und/oder 13, dadurch gekennzeichnet, daß die Düsen in Förderrichtung (15) der drehenden Mitnehmeranordnung gerichtet sind.

16. Vorrichtung nach einem oder mehreren der vorhergehenden Ansprüche, dadurch gekennzeichnet, daß der Dampf zur Expansion des Tabaks vorgesehen ist.

17. Vorrichtung nach einem oder mehreren der vorhergehenden Ansprüche , dadurch gekennzeichnet, daß der Dampf und/oder die Luft zum Lösen zusammenhaftender Tabakteile voneinander oder zum Mischen von Tabakteilen unterschiedlicher Sorten, Beschaffenheit oder Konditionen vorgesehen ist.

18. Vorrichtung nach einem oder mehreren der vorhergehenden Ansprüche, gekennzeichnet durch einen Absolutdruck des Dampfes als Sattdampf zwischen 1,5 und 10 bar.

## Claims

1. Apparatus for treating tobacco, in particular cut tobacco, with a container (1, 2), with a rotating entraining arrangement (6) having individual conveying surfaces (7) which are connected to a rotary body (9, 12), and with inlets (32, 41) for steam and/or air, characterized in that the container is designed as a drum (2), with the inner wall of which the tobacco is in communication during its conveyance, and in that the conveying surfaces are designed as individual surfaces separated from one another when seen in the axial direction.

2. Apparatus according to Claim 1, characterized in that the rotary body is designed as a rotating shaft (12).

3. Apparatus according to Claim 1 and/or 2, characterized in that the drum (2) is stationarily arranged.

4. Apparatus according to one or more of the preceding claims, characterized in that the conveying surfaces (7) include angles of between 20° and 60° with planes perpendicular to the axis of rotation of the entraining arrangement (6).

5. Apparatus according to Claim 4, characterized in that the angles of conveying surfaces (7a, 7b) are different.

6. Apparatus according to one or more of the preceding claims, characterized in that the conveying surfaces (7) at least approximately constitute parts of a helical conveyor.

7. Apparatus according to one or more of the preceding claims, characterized in that the inlets (32) for steam and/or air are situated in the lower region (U) of the drum (2).

8. Apparatus according to Claim 7, characterized by a fluidized bed in the drum, formed by the steam and/or air.

9. Apparatus according to Claim 7 or 8, characterized in that additional inlets (41) are provided in the upper region (O) of the drum (2).

10. Apparatus according to Claim 7 or 8, characterized in that the drum (2) is heated in the upper region (O).

11. Apparatus according to one or more of the preceding claims, characterized in that the drum (2) is of double-walled design, in that the steam and/or air can be supplied to the space (28) between the drum walls (26, 27), and in that through-passages (32) are provided in the inner drum wall.

12. Apparatus according to one or more of the preceding claims, characterized in that nozzles (50) for feeding in the steam and/or air are provided in the drum wall (26).

13. Apparatus according to Claim 12, characterized in that the nozzles (50) are directed towards the axis of the rotating entraining arrangement (6).

14. Apparatus according to Claim 12 and/or 13, characterized in that the nozzles (50) are directed opposite the conveying direction (15) of the rotating entraining arrangement (6).

15. Apparatus according to Claim 12 and/or 13, characterized in that the nozzles are directed in the conveying direction (15) of the rotating entraining arrangement.

16. Apparatus according to one or more of the preceding claims, characterized in that the steam is provided for the expansion of the tobacco.

17. Apparatus according to one or more of the preceding claims, characterized in that the steam and/or air is provided for separating tobacco parts which are sticking together or for mixing tobacco parts of different types, nature or conditions.

18. Apparatus according to one or more of the preceding claims, characterized by an absolute pressure of the steam, as saturated steam, of between 1.5 and 10 bar.

## Revendications

1. Installation pour le traitement de tabac, en particulier de tabac coupé, comprenant un récipient (1, 2) muni d'un dispositif entraîneur rotatif (6), qui comporte des surfaces de transport individuelles (7) reliées à un corps tournant (9, 12), et d'orifices d'admission (32, 41) pour de la vapeur et/ou de l'air, caractérisée en ce que le récipient est réalisé sous forme d'un tambour (2) avec la paroi intérieure duquel le tabac est placée en relation pendant son transport, et en ce que les surfaces de transport sont, vues dans la direction axiale, réalisées sous forme de surfaces individuelles séparées les unes des autres.

2. Installation selon la revendication 1, caractérisée en ce que le corps tournant est réalisé sous forme d'un arbre rotatif (12).

3. Installation selon la revendication 1 et/ou 2, caractérisée en ce que le tambour (2) est monté fixe.

4. Installation selon une ou plusieurs des revendications précédentes, caractérisée en ce que les surfaces de transport (7) forment des angles se situant entre 20° et 60°, avec des plans perpendiculaires à l'axe de rotation du dispositif entraîneur (6).

5. Installation selon la revendication 4, caractérisée en ce que les angles des surfaces de transport (7a, 7b) sont différents.

6. Installation selon une ou plusieurs des revendications précédentes, caractérisée en ce que les surfaces de transport (7) représentent, au moins approximativement, des parties d'un transporteur hélicoïdal.

7. Installation selon une ou plusieurs des revendications précédentes, caractérisée en ce que les orifices d'admission (32) pour de la vapeur et/ou de l'air se trouvent dans la partie inférieure (U) du tambour (2).

8. Installation selon la revendication 7, caractérisée par une couche tourbillonnaire formée par la vapeur et/ou l'air dans le tambour.

9. Installation selon la revendication 7 ou 8, caractérisée en ce que des orifices d'admission supplémentaires (41) sont prévus dans la partie supérieure (O) du tambour (2).

10. Installation selon la revendication 7 ou 8, caractérisée en ce que le tambour (2) est chauffé dans sa partie supérieure (O).

11. Installation selon une ou plusieurs des revendications précédentes, caractérisée en ce que le tambour (2) est d'une conception à double paroi, en ce que la vapeur et/ou l'air peut être amené dans l'espace (28) défini entre les parois (26, 27) du tambour, et en ce que des orifices d'admission (32) sont prévus dans la paroi interne du tambour.

12. Installation selon une ou plusieurs des revendications précédentes, caractérisée en ce que des buses (50) sont prévues dans la paroi (26) du tambour, pour diriger la vapeur et/ou l'air.

13. Installation selon la revendication 12, caractérisée en ce que les buses (50) sont orientées en direction de l'axe du dispositif entraîneur rotatif (6).

14. Installation selon la revendication 12 et/ou 13, caractérisée en ce que les buses (50) sont orientées en sens opposé à la direction de transport (15) du dispositif entraîneur rotatif (6).

15. Installation selon la revendication 12 et/ou 13, caractérisée en ce que les buses sont orientées dans la direction de transport (15) du dispositif entraîneur rotatif.

16. Installation selon une ou plusieurs des revendications précédentes, caractérisée en ce que la vapeur est prévue pour assurer une expansion du tabac.

17. Installation selon une ou plusieurs des revendications précédentes, caractérisée en ce que la vapeur et/ou l'air est prévu pour détacher les uns des autres des fragments de tabac collés entre eux ou pour mélanger des fragments de tabac de types différents, de qualités différentes ou d'états différents.

18. Installation selon une ou plusieurs des revendications précédentes, caractérisée par une pression absolue entre 1,5 et 10 bars de la vapeur à l'état de vapeur saturée.
